# EUROPÄISCHE PATENTSCHRIFT

(11) **EP 0 114 602 B1**
(45) Veröffentlichungstag und Bekanntmachung des Hinweises auf die Patenterteilung: **07.01.1988**
(21) Anmeldenummer: 84100124.1
(22) Anmeldetag: 09.01.1984
(51) Int. Cl.: F42B 13/50

(54) **Flugkörper**
Missile
Missile

(30) Priorität: 21.01.1983 DE 3301873
(43) Veröffentlichungstag der Anmeldung: 01.08.1984
(73) Patentinhaber: Rheinmetall GmbH, 40880 Ratingen (DE)
(72) Erfinder: Grosswendt, Werner, Dipl.-Ing., D-4030 Ratingen 4 (DE); Böder, Dieter, Dipl.-Ing., D-4000 Düsseldorf 11 (DE)
(74) Vertreter: Podszus, Burghart, Dipl.-Phys.

(56) Entgegenhaltungen:
- CH-A- 78 373
- DE-A- 2 920 347
- DE-A- 3 048 617
- FR-A- 1 553 052
- US-A- 3 461 801
- US-A- 3 726 223
- US-A- 3 938 439

## Beschreibung

Die Erfindung betrifft einen Flugkörper zum Transport einer Mehrzahl von Nutzlasten nach dem Oberbegriff des Patentanspruchs 1.

Ein derartiger Flugkörper, bei dem die Nutzlasten quer zur Flugbahn aus einem in Einzelkammern eingeteilten Nutzlastraum ausgestossen werden, ist aus der US-A-3 726 223 bekannt.

Im Zentrum dieses Nutzlastraumes ist ein Hohlprofil 34 mit beidseitig an den Enden über Muttern 36,38 befestigbaren Endplatten 30,32 angeordnet. Die Endplatten werden durch Verstärkungsstangen 18, 20 gegeneinander abgestützt, wobei die Verstärkungsstangen in .radiafer Richtung hintereinander und in Umfangsrichtung gleichmässig verteilt, prallel zur Flugkörperachse, angeordnet sind. Um diese Verstärkungsstangen ist sternförmig eine in der Wandstärke dünne aus Metallblech bestehende Scheidewand 16 endlos gewunden, wodurch bis zur Hülle reichende gleichmässige Einzelkammern entstehen, in denen jeweils in mehrfacher Anordnung Submunition aufnehmbar ist. Die Scheidewand 16 I,egt sich im Bereich der inneren Wendepunkte tangierend an ein Rohr 50 an, in dessen innen vom Rohr 34 begrenzten Zwischenraum Treibmittel angeordnet ist. Nach Teilung der Hülle durch mittig in den Einzelkammern auf der Innenseite der Hülle in achsparalleler Richtung angeordneter Schneidladungen 42, wird die Submunition durch die unter dem Druck des gezündeten Treibmittels sich radial nach aussen aufweitende Scheidewand 16 quer zur Flugrichtung aus den Einzelkammern ausgestossen.

Was hierbei als nachteilig empfunden wird ist, dass die bei der Rotation in Drehung versetzte vordere Endplatte, resultierend aus der Massenträgheit, gegenüber der heckseitigen Endplatte eine Relativverdrehung erfährt, die dem Verdrehungswinkel des Rohres 34 entspricht. Die Verstärkungsstangen können aufgrund ihres hohen Schlankheitsgrades diesen Zustand nicht ändern. Bei Rotation treten in Umfangsrichtung Belastungen aus der Massenträgheit der Submunition auf, wobei die Scheidewand ebenso wenig wie die Verstärkungsstangen in der Lage sind, ohne Beeinträchtigung diese Belastungen aufzunehmen und zu übertragen. Sind dabei Deformierungen der Submunition nicht ausgeschlossen, so lässt sich erst recht beim Trennvorgang der Hülle durch die Deformierung der Halterung unter der Wirkung der Schneidladung 42 eine schadhafte Beeinflussung der als Nutzlast zu transportierenden Submunition nicht vermeiden. Diese Verstärkungsstangen sind nicht in der Lage, in Richtung der Flugkörperachse Belastungen zu übertragen, weil sie aufgrund ihres hohen Schlankheitsgrades nur eine geringe Knickstabilität aufweisen. Aufgrund dessen vermag der in Rede stehende Nutzlastraum nämlich nicht, das wachsende Bedürfnis nach hohen Fluggenauigkeitsansprüchen zu erfüllen, wie es bei ausschwenkbaren Leitwerken lenkbarer Nutzlasten zur Einhaltung präziser Lenkfunktionen gefordert wird.

Der Erfindung liegt die Aufgabe zugrunde, einen Flugkörper der eingangs genannten Gattung zu schaffen, bei dem im Bereich des Nützlastraumes beim Start und während des Fluges eine eindeutige Aufteilung der in Richtung Flugkörperachse aus der Nutzlast entstehenden Druck-Zugbelastungen von den in Umfangsrichtung aus der Nutzlast resultierenden Torsionsbelastungen auf verschiedene Baugruppen möglich ist und unter Wahrung einer leicht montierbaren und kompakten Bauweise mit einfachen, eine geringe Masse aufweisenden Mechanismen sich der Nutzlastraum durch ein hohes Mass an Formstabilität auszeichnen soll und die Mechanismen auch beim Ablösevorgang der Hülle sicher ihre Funktion erfüllen, damit beim Ausstossen der Nutzlasten von diesen ohne Behinderung eine hohe Fluggenauigkeit erreichbar ist.

Diese Aufgabe wird durch die im Anspruch 1 angegebene Erfindung gelöst.

Die Erfindung ermöglicht es, dass bei einem Nutzlastraum eines Flugkörpers, der dem Transport einer Mehrzahl von Nutzlasten dienen soll, die bei den Drehbeschleunigungen während des Startvorganges und auf der Flugbahn auftretenden Drehmomente der Nutzlast ausschliesslich die Hülle aufnimmt und auf den Flugkörper überträgt, während die beim Startvorgang und ggf. beim Abbremsen des Flugkörpers auf der Flugbahn auftretenden Massenlängskräfte der Nutzlast von separaten, gegenüber der Hülle in Flugkörperachsrichtung verschieblichen, als Hohlkörper ausgebildeten Stützelementen aufgenommen wird.

Dadurch, dass die Hohlkörper sternförmig über Führungen mit der an der Bodenplatte angeschlossenen Hülle in achsparalleler Richtung beweglich und in Umfangsrichtung formschlüssig verbunden sind, wird einerseits eine gleichmässige in Längs- und Umfangsrichtung verteilte Übertragug der aus der Torsion resultierenden Belastung von den Hohlkörpern auf die Hülle erzielt und andererseits durch die Abstützung der Hohlkörper an einer weitgehendst verdrehsicheren Hülle, die sich aufgrund ihrer geschlossenen Aussenhaut und ihrer geringen Wanddicke besonders durch ein günstiges Verhältnis von polarem Widerstandsmoment zur Masse auszeichnet, ein Nutzlastraum mit hoher Formstabilität erzielt, wobei in vorteilhafter Weise durch diesen Verbund negative Auswirkungen aus der Torsionsbeanspruchung bezüglich einer Behinderung der Nutzlast vermieden werden.

Die Formgebung der als Stützelemente ausgebildeten Hohlkörper bietet, aufgrund ihrer gleichschenkeligen dreieckigen Form, für die bereitzustellenden Nutzlasträume die Vorteile, sich bei hoher Druckaufnahmefähigkeit durch einen geringen Raumbedarf, eine optimale Raumausnutzung, eine geringe Masse und eine hohe Knickstabilität auszeichnen zu können.

Die Anordnung vorspannbarer Spannelemente innerhalb der Hohlkörper wirkt sich einerseits besonders vorteilhaft in bezug auf eine günstige Raumausnutzung dadurch aus, dass die Vorspannkräfte sicher und stabil von dem jeweiligen Hohlkörper abstützend aufgenommen werden, andererseits können sinnvollerweise die Vorteile einer lösbaren Verbindung angewandt werden, die besonders an einer einfachen Montage und an einer hohen Herstellgenauigkeit erkennbar sind, während Richtarbeiten, wie sie bei nicht lösbaren Verbindungen üblich sind, entfallen können.

Die Hohlkörper zeichnen sich weiter vorteilhaft dadurch aus, dass während des Abtrennvorganges der Hülle durch die Anfeuerung des Sprengmittels und den dabei auftretenden Explosionsschock, die in Radialrichtung hervorstehenden Teile der Hohlkörper, die dem Sprengmittel benachbart sind, sich unter der Explosionseinwirkung des Sprengmittels plastisch verformen können, wodurch eine nachteilige Behinderung der Nutzlast verhindert wird.

Die sternartige Verbindung der Hohlkörper ermöglicht es ferner auf einfache Art, dass zum Ausstossen der jeweiligen Nutzlast eine direkte Leitung an den Verbindungsstellen zweier benachbarter Hohlkörper von einer zentralen Druckgasleitung zu den für den Ausstossvorgang mit Druckgas aufblasbaren Beuteln vorzusehen.

Vorteilhafte Ausgestaltungen und Weiterbildungen der Erfindung gehen aus den Unteransprüchen hervor.

Nach einer Besonderheit der Erfindung können die Hohlkörper insgesamt einteilig oder lösbar über Stege miteinander verbunden werden, wobei vorteilhaft spezifisch leichte Gussteile aus einer Aluminiumlegierung, bei nur minimaler mechanischer Bearbeitung, einsetzbar sind.

Falls der Nutzlastraum mit einer Vielzahl nicht nur nebeneinander, sondern auch hintereinander angeordneter Nutzlasten ausgerüstet werden soll, können die verbundenen Hohlkörper und Stege in achsparalleler Richtung auch geteilt eingesetzt werden, wobei an den Berührungsstellen der Hohlkörper Zwischenböden vorsehbar sind, die über vorspannbare Dehnschrauben platzsparend befestigt werden können.

Der Anmeldungsgegenstand zeichnet sich besonders vorteilhaft dadurch aus, dass die der Hülle zugekehrte Seite des Hohlprofiles eine Mehrfachfunktion ausführt, wobei diese Seite des Hohlprofiles dabei in Umfangsrichtung eine formschlüssige Verbindung mit der Hülle bildet, die in Axialrichtung als Gleitführung ausgebildet ist und zusätzlich in ihrem Innern mit ebenfalls einer achsparallel verlaufenden Nute zur Aufnahme des zur Teilung der Hülle verwendbaren Sprengmittels ausgerüstet ist, wodurch neben der klaren Trennung der zu übertragenden Drehmomente von den axialgerichteten Schubkräften, einerseits ein durch die Formgebung, Aufteilung und Vorspannung der Hohlkörper einfach montierbarer, dennoch kompakter und formstabiler Nutzlastraum entsteht und andererseits durch die Verformbarkeit der der Hülle zugekehrten Seite des Hohlprofils verhindert wird, dass nach Anfeuerung des Sprengmittels der Explosionsschock die Nutzlast nachteilig beeinflusst.

Die Erfindung wird nachstehend anhand der in den Zeichnungen unter weitgehendem Verzicht auf erfindungsunwesentliche Einzelheiten dargestellten Ausführungsbeispiele des näheren erläutert.

Dabei zeigt:
Fig. 1 den Querschnitt des Flugkörpers im Bereich des Nutzlastraumes in einer Schnittdarstellung entlang der in Fig. 2 angegebenen Fläche 1-1 mit einteilig untereinander verbundenen Hohlkörpern,
Fig. 2 einen Teillängsschnitt des Flugkörpers in dem Bereich des Nutzlastraumes entlang der in Fig. 1 dargestellten Fläche 2-2,
Fig. 3 den Querschnitt des Flugkörpers entlang der in Fig. 2 angegebenen Fläche 1-1, bei dem der Nutzlastraum in einer weiteren Ausführungsvariante aus lösbar untereinander verbundenen Hohlkörpern gebildet wird.

Innerhalb der in den Figuren 1 bis 3 dargestellten Hülle 12 eines als Teilbereich eines Flugkörpers 13 ausgebildeten Nutzlastraumes 5 sind zwischen einer vorderseitigen Bodenplatte 6 und einer heckseitigen Bodenplatte 7 als Hohlkörper 2 ausgebildete Stützelemente 1 angeordnet, die zwischen den Bodenplatten 6, 7 über Zugverbindungen herstellende Mittel 4 vorspannbar sind und im Zusammenwirken mit der Hülle 12 einer Mehrzahl von Nutzlasten 16 nicht nur lagestabile Transportpositionen ermöglichen, sondern auch einen störungsfreien Ausstoss der Nutzlasten 16 aus dem Nutzlastraum 5 an einem vorbestimmbaren Punkt der Flugbahn senkrecht zur Flugkörperachse 8 gestatten.

In Fig. 1 sind drei Stützelemente 1 als einteilige sternförmig miteinander verbundene Hohlkörper 2, die jeweils geschlossene Dreieckprofile 21 bilden, dargestellt. Die Verbindungsstellen 17 der Hohlkörper 2 sind in ihrem gemeinsamen Zentrum als eine um die Flugkörperachse 8 verlaufende Druckgasleitung 20 ausgebildet. Von dieser Druckgasleitung 20 ausgehend verlaufen die symmetrisch zur Mittelachse 43 angeordneten äusseren Seitenflächen 36 eines jeden Hohlkörpers 2 bis zu dem von der Flugkörperachse 8 jeweils gleich entfernten und zur Hülle 12 reichenden sowie auf der Mittelachse 43 senkrecht angeordneten äusseren Mantel 3 des Dreieckprofils 21 in radialer Richtung. Die Innenseiten des hohlen Dreieckprofiles 21 sind parallel zu den äusseren Seitenflächen 36 und dem aussenliegenden Mantel 3 angeordnet, während der Bereich des Hohlkörpers 2 zwischen dem Dreieckprofil 21 und der Verbindungsstelle 17 als verjüngt auf die Flugkörperachse 8 zulaufender Steg 22 ausgebildet ist. In gleicher Entfernung von den Seitenflächen 36 und dem Mantel 3 ist innerhalb eines jeden Dreieckprofiles 21 als Mittel 4 für eine Zugverbindung eine Dehnschraube 27 vorgesehen, wodurch über ebenfalls innerhalb des jeweiligen Dreieckprofiles 21 angeordnete Zentrierstücke 30 nicht nur die Hohlkörper 2 gegenüber den Bodenplatten 6, 7 (Fig. 2) zentriert werden, sondern auch durch die Vorspannung der Dehnschraube 27 eine formstabile Verbindung zwischen den Bodenplatten 6, 7 (Fig. 2) und den Hohlkörpern 2 herstellbar ist. Jeder Mantel 3 der Hohlkörper 2 enthält parallel zur Flugkörperachsrichtung auf der gesamten Länge einen mittig angeordneten nach aussen gerichteten Fortsatz 34, der an den beidseitig angeordneten Führungsflächen 35 von gleichlangen Führungselementen 33 der Hülle 12 eng umfasst wird und mit diesen gemeinsam in parallel zur Flugkörperachse 8 weisenden Richtung eine gleitfähige Führung 11 bildet, die jedoch in Umfangsrichtung eine formschlüssige Verbindung des Hohlkörpers 2 mit der Hülle 12. darstellt. Durch die beim Start des Flugkörpers 13 um seine Flugkörperachse 8 erzeugte Rotationsbewegung, die während des Fluges ggf. durch zusätzlich angeordnete Triebwerke aufrecht erhalten bzw. verstärkt werden kann, entstehen im Bereich des Nutzlastraumes 5 (Fig 2) aus der Nutzlast 16 in Umfangsrichtung Torsionsbelastungen. Diese Torsionsbelastungen werden erfindungsgemäss separat in den Führungen 11 der weitgehendst verdrehsicheren Hülle 12 aufgenommen und auf die hintere Bodenplatte 7 (Fig. 2) übertragen, wobei die Hülle 12 durch die axiale Verschieblichkeit des Fortsatzes 34 in den Führungselementen 33 ausschliesslich nur in der Lage ist, die in Umfangsrichtung erzeugten Belastungen zu übertragen. Der Fortsatz 34 ist an seiner radial nach aussen begrenzten Seite mit einer symmetrisch zur Mittelachse 43 angeordneten Nut 14 versehen, die der Aufnahme eines zur Teilung der Hülle 12 benötigten Sprengmittels 15 dient. Der äussere Mantel 3 des Hohlkörpers 2 ist weiterhin derartig gestaltet, dass er unter der Explosionseinwirkung des Sprengmittels 15 sich plastisch verformen kann und dadurch die Nutzlast 16 und die Leitwerksflügel 49 nicht nachteilig behindert werden. Die raumsparende Ausführung der sternförmig angeordneten Stützelemente 1 gestattet eine optimale Ausnutzung des Nutzlastraumes 5 (Fig. 2), in dem beispielsweise drei lenkbare Nutzlasten nebeneinander mit in einem Teilbereich bereits ausgeschwenkten Leitwerksflügeln 49 für den Transport untergebracht werden können. An den einander zugekehrten Seitenflächen 36 zweier benachbarter Hohlkörper 2 sind in nur minimalem parallelen Abstand zwei der vier Leitwerksflügel 49 vorteilhaft angeordnet, während der Raum zwischen der Hülle 12 und der Nutzlast 16 ausreichend für die Unterbringung der zwei aussenliegenden Leitwerksflügel 49 bemessen ist, wodurch die Leitwerksflügel 49 nach Verlassen des Nutzlastraumes 5 (Fig.2) lediglich nur noch einen verkürzten Hub bis zum Erreichen der zur Lenkung der Nutzlast 16 notwendigen Leitwerkposition benötigen und somit bereits frühzeitig präzise Lenkfunktionen der beispielsweise als Submunition ausgebildeten Nutzlast 16 übernehmen können. Zwischen der Nutzlast 16 und der Verbindungsstelle 17 zweier benachbarter Hohlkörper 2 ist ein mit Druckgas aufblasbarer Beutel 18 in Ausnehmungen 42 der Stege 22 befestigt, der unmittelbar über die. durch die Verbindungsstelle 17 hindurchgehende Verbindungsleitung 19 an die zentrale Druckgasleitung 20 angeschlossen ist. Im Einsatzfall werden nach der Zerlegung der Hülle 12 durch das Sprengmittel 15 von einem nicht dargestellten im Flugkörper 13 (Fig. 2) angeordnetem Druckgaserzeuger über die Druckgasleitungen 20 und Verbindungsleitungen 19 die Beutel 18 mit Druckgas aufgefüllt, wodurch in der Folge die Nutzlasten 16 in radiale Richtung aus dem Nutzlastraum 5 (Fig. 2) ausgestossen werden.

Wie aus der Fig. 2 hervorgeht, sind zur Begrenzung des Nutzlastraumes 5 quer zur Flugkörperachse 8 des Flugkörpers 13 sich erstreckende Bodenplatten 6, 7 vorgesehen, die auf den nach innen gerichteten Flächen 38, nach erfolgter Vorspannung durch die Dehnschrauben 27, auf den Stirnflächen 9 und 10 der als Hohlkörper 2 ausgebildeten Stützelemente 1 senkrecht abstützend anpressbar sind. Die aus der Längsbeschleunigung bzw. Längsverzögerung des Flugkörpers 13 resultierenden Massenträgheitskräfte der Nutzlasten 16 sind entweder direkt auf die Bodenplatte 6 bzw. 7 oder über senkrecht zur Flugkörperachse 8 angeordnete Übertragungsmittel 25 auf die Hohlkörper 2 und Stege 22 zur anschliessenden unmittelbaren Weiterleitung an die Bodenplatten 6 bzw. 7 übertragbar. Vorteilhafterweise kann dieses Übertragungsmittel 25 als scheibenartiger Zwischenboden 48 ausgeführt sein, wobei die in Flugkörperachsrichtung beispielsweise in zwei Hälften aufgeteilten Hohlkörper 2 und Stege 22 an den Verbindungsstellen 24 den Zwischenboden 48 aufnehmen und sich unter der Kraft der Dehnschrauben 27 auf den Flächen 26 des Zwischenbodens 48 ebenfalls senkrecht abstützend anpressen. In radialer Richtung werden die beiden Hälften der Stützelemente 1 und der Zwischenboden 48 durch Führungen 44 der mit einem mehrfach abgesetzten Schaft versehenen Dehnschraube 27 zentriert, wobei die Führungen 44 in den Bohrungen 31 der Zentrierstücke 30 und in den Bohrungen 28 des Zwischenbodens 48 in axialer Richtung beweglich eingeführt sind. Die Dehnschraube 27 ist beidseitig an den Enden 47 mit Aussengewinde versehen, wobei vorteilhafterweise zur Einbauerleichterung die Dehnschraube 27 direkt in die hintere Bodenplatte 7 eingeschraubt ist und vorderseitig die Bodenplatte 6 über Muttern 50 von den Dehnschrauben 27 gehalten wird. Dadurch, dass die Muttern 50 auf der dem Nutzraum 5 abgekehrten Seite der Bodenplatte 6 angeordnet sind, kann die Führung 44 der Dehnschraube 27 direkt zentrierend in die Bohrung 31 der Bodenplatte 6 eingeführt werden, wodurch die Vorderseite des Hohlkörpers 2 in radialer Richtung gegenüber der Bodenplatte 6 fixierbar ist, während das an der Seite 38 der hinteren Bodenplatte 7 anliegende Ende des Hohlkörpers 2 durch eine Buchse 29, die in fluchtenden Bohrungen 31 des Zentrierstückes 30 und der Bodenplatte 7 befestigt ist, in radialer Richtung arretiert ist. Die Hülle 12 ist zur Vermeidung von Spannungen gegenüber dem in Flugkörperachsrichtung elastischen Stauchungen ausgesetzten Hohlkörper 2 nur einseitig in achsparallelverlaufender Richtung fixiert, wobei das hintere Ende der Hülle 12 auf der Mantelfläche 41 der Bodenplatte 7 über in radialer Richtung von aussen einschlag-, einsteck- oder eindrehbare Mittel 37 befestigt ist. Zur gleichmässigen Teilung der Hülle 12 sind nicht nur die Nuten 14 (Fig. 1), sondern auch die in gleicher Weiterführung der Nuten 14 (Fig. 1) angeordneten Nuten 40, die in eine in der Bodenplatte 7 in Umfangsrichtung angeordnete Nute 39 münden, durch das Sprengmittel 15 gefüllt, welches im Einsatzfall durch ein externes oder internes Kommando gezündet werden kann. Um einen störungsfreien Ausstoss der zwischen der Bodenplatte 7 und dem Zwischenboden 48 einerseits und zwischen dem Zwischenboden 48 und der Bodenplatte 6 andererseits angeordneten Nutzlasten 16 zu gewährleisten, sind in jeder Teilparzelle des Nutzlastraumes 5 die Beutel 18 in axialer Richtung über die gesamte Länge an der Verbindungsstelle 17 (Fig. 1) angeordnet, wobei jeder Beutel 18 durch eine Vielzahl von Verbindungsleitungen 19 direkt mit der Druckgasleitung 20 verbunden ist, wodurch die Beutel 18 gleichmässig mit Druckgas auffüllbar sind und somit auch einen schnellen Ausstoss der Nutzlast 16 in eine senkrecht zur Flugkörperachse 8 weisenden Richtung gewährleisten.

Bestehen die Hohlkörper 2 nach Fig. 1 im Querschnitt aus einem einteiligen Profil, beispielsweise aus einer spezifisch leichten Aluminiumgusslegierung, so stellen die Dreieckprofile 21 der Hohlkörper 2 nach Fig. 3 separate Gussteile dar, die über eine Verbindung 23 an die radial zur Flugkörperachse 8 verlaufenden sternförmig mit der Druckgasleitung 20 verbundenen Stege 22 anschliessbar sind. Bei minimaler mechanischer Bearbeitung können auch bei diesen voneinander lösbaren Stegen 22 und Dreieckprofilen 21 die Vorteile des Einsatzes einer spezifisch leichten Aluminiumgusslegierung genutzt werden. Die Verbindung 23 wird durch Formschluss einer an jedem separaten Hohlkörper 2 angeordneten Feder 45 mit einer am Ende eines jeden Steges 22 radial nach aussen gerichteten Nute 46 über nicht dargestellte Verbindungsmittel hergestellt. Im Bereich der Nute 46 ist der eine gleichmässig dünne Wanddicke aufweisende Steg 22 gabelförmig ausgebildet.

Bei diesem Ausführungsbeispiel wird die Führung 11 direkt durch beide an dem Mantel 3 angrenzenden Seitenflächen 36 des Hohlprofiles 2 und durch jeweils 2 als Führungselemente 33 ausgebildete Winkelprofile, die beidseitig an den Seitenflächen 36 gleitend anliegend mit der Hülle 12 fest verbunden sind, gebildet. Im Innern eines jeden Hohlprofiles 2 ist analog der Fig. 1 als vorspannbares Mittel 4 für eine Zugverbindung eine Dehnschraube 27 vorgesehen. Der Mantel 3 ist derartig ausgebildet, dass er mittig radial nach aussen gerichtet eine Nute 14 zur Aufnahme des zur Zerlegung der Hülle 12 erforderlichen Sprengmittel 15 aufweist, wobei der Nutgrund unter der Explosionseinwirkung sich plastisch verformen lässt und dadurch eine nachteilige Beeinflussung der Nutzlast 16 vermeidbar ist.

Zur Gewährleistung eines ebenfalls störungsfreien Ausstossvorganges der Nutzlasten 16 in senkrecht zur Flugkörperachse 8 weisende Richtungen, ist im Bereich der Verbindungsstelle 17 zwischen jeder Nutzlast 16 und den Verbindungen 23 zweier benachbarter Stege 22 ein mit Druckgas aus der Druckgasleitung 20 über direkte Verbindungsleitungen 19 auffüllbarer Beutel 18 in Ausnehmungen 42 befestigt.

Werden die Nutzlasten 16 nicht unmittelbar durch Formschluss mit der Hülle 12, den Stützelementen 1, den Bodenplatten 6, 7 (Fig. 2) und dem Zwischenboden 48 (Fig. 2) in ihrer Transportlage fixiert, so können sie auch durch separate nicht dargestellte, an den Stützelementen 1 befestigte Halterungen während des Fluges gesichert werden, die jedoch beim Ausstoss der Nutzlasten 16 unter dem Druck der aufblasenden Beutel 18 ihre Haltefunktion verlieren.

### Bezugszeichenliste

1 Stützelement
2 Hohlkörper
3 Mantel
4 Mittel
5 Nutzlastraum
6 Bodenplatte
7 Bodenplatte
8 Flugkörperachse
9 Stirnfläche
10 Stirnfläche
11 Führung
12 Hülle
13 Flugkörper
14 Nut
15 Sprengmittel
16 Nutzlast
17 Verbindungsstelle
18 Beutel
19 Verbindungsleitung
20 Druckgasleitung
21 Dreieckprofil
22 Steg
23 Verbindung
24 Verbindungsstelle
25 Übertragungsmittel
26 Fläche
27 Dehnschraube
28 Zentrierbohrung
29 Buchse
30 Zentrierstück
31 Bohrung
32 Schaft
33 Führungselement
34 Fortsatz
35 Führungsfläche
36 Seitenfläche
37 Mittel
38 Fläche
39 Nute
40 Nute
41 Mantelfläche
42 Ausnehmung
43 Mittelachse
44 Schaftführungsfläche
45 Feder
46 Nute
47 Ende
48 Zwischenboden
49 Leitwerksflügel 50 Mutter

## Patentansprüche

1. Flugkörper zum Transport einer Mehrzahl von Nutzlasten (16) mit einem in Einzelkammern aufgeteilten gegen Stützelemente (1) in Flugkörperachsrichtung (8) verschraubten Nutzlastraum (5), den eine beseitigbare rohrförmige Hülle (12) umschliesst und bei dem Mittel (18) zum Ausstossen der Nutzlast an einem vorbestimmbaren Punkt der Flugbahn quer zur Flugkörperachsrichtung vorgesehen sind, gekennzeichnet durch folgende Merkmale:
a) die Stützelemente (1) bestehen aus mindestens drei sternförmig miteinander verbundenen und achsparallel zur Flugkörperachse (8) angeordneten Hohlkörpern (2), die in radialer Richtung zur Flugkörperachse (8) jeweils gleich entfernt sind,
b) innerhalb der Hohlkörper (2) sind jeweils vorspannbare Mittel (4) für eine Zugverbindung zwischen einer.vorderen (6) und einer hinteren (7) an den äusseren Stirnflächen (9, 10) der Hohlkörper (2) sich abstützenden Bodenplatte (6, 7) angeordnet,
c) die Hohlkörper (2) sind über je eine Führung (11) mit der an der Bodenplatte (7) angeschlossenen Hülle (12) in achsparalleler Richtung beweglich und in Umfangsrichtung formschlüssig verbunden, wodurch im Bereich des Nutzlastraumes (5) die Torsionsbelastungen über die Hülle (12) und die der Längsbeschleunigung bzw. Längsverzögerung des Flugkörpers (13) entgegengerichteten Massenträgheitskräfte der Nutzlast über die Hohlkörper (2) separat übertragbar sind,
d) jeder Hohlkörper (2) ist mit einem plastisch verformbaren äusseren Mantel (3) ausgerüstet, in dem aussenseitig jeweils eine Nut (14) zur Aufnahme eines zur Teilung der Hülle (12) benötigten Sprengmittels (15) angeordnet ist,
e) zum Ausstossen der Nutzlast (16) sind mit Druckgas aufblasbare Beutel (18) vorgesehen, die an eine zentralliegende Druckgasleitung (20) über direkt an den jeweiligen Verbindungsstellen (17) zweier benachbarter Hohlkörper (2) hindurchgehenden Verbindungsleitungen (19) angeschlossen sind.

2. Flugkörper nach Anspruch 1, dadurch gekennzeichnet, dass die Hohlkörper (2) aus in sich geschlossenen Dreieckprofilen (21) bestehen, deren Mantel (3) parallel zur Hülle (12) und deren Seitenflächen (36) in einer radial zur Flugkörperachse (8) weisenden Richtung angeordnet sind.

3. Flugkörper nach einem der Ansprüche 1 und 2, dadurch gekennzeichnet, dass die Hohlkörper (2) und die Druckgasleitung (20) ein zusammenhängendes Profil bilden.

4. Flugkörper nach einem der Ansprüche 1 bis 3, dadurch gekennzeichnet, dass die Hohlkörper (2) einteilig oder lösbar mit jeweils radial zur Flugkörperachse (8) verlaufenden an der Druckgasleitung (20) angeschlossenen Stegen (22) verbunden sind.

5. Flugkörper nach einem der Ansprüche 1 bis 4, dadurch gekennzeichnet, dass die separaten Hohlkörper (2) über eine formschlüssige Verbindung (23) an die jeweiligen Enden der Stege (22) angeschlossen sind.

6. Flugkörper nach einem der Ansprüche 1 bis 5, dadurch gekennzeichnet, dass jedes Ende der von den Hohlkörpern (2) geteilten Stege (22) gabelförmig eine radial nach aussen gerichtete Nute (46) und jeder separate Hohlkörper (2) eine mit der Nute (46) verbindbare Feder (45) aufweist.

7. Flugkörper nach einem der Ansprüche 1 bis 6, dadurch gekennzeichnet, dass die verbundenen Hohlkörper (2) und Stege (22) im Nutzlastraum (5) in achsparalleler Richtung zur Flugkörperachse (8) einteilig oder geteilt einsetzbar sind.

8. Flugkörper nach einem der Ansprüche 1 bis 7, dadurch gekennzeichnet, dass die aus den Nutzlasten (16) resultierenden in Längsrichtung zu übertragenden Verzögerungskräfte durch senkrecht zur Flugkörperachse (8) angeordnete Übertragungsmittel (25) auf die Hohlkörper (2) und Stege (22) übertragbar sind.

9. Flugkörper nach einem der Ansprüche 1 bis 8, dadurch gekennzeichnet, dass zwischen den in achsparalleler Richtung zur Flugkörperachse (8) geteilten Hohlkörpern (2) und Stegen (22) an den Verbindungsstellen (24) als Übertragungsmittel (25) Zwischenböden (48) vorgesehen sind.

10. Flugkörper nach einem der Ansprüche 1 bis 9, dadurch gekennzeichnet, dass das vorgespannte Mittel (4) als Dehnschraube (27) ausgebildet ist, wobei der Schaft (32) zwischen den Enden (47) ein oder mehrere Schaftführungsflächen (44) aufweist.

11. Flugkörper nach einem der Ansprüche 1 bis 10, dadurch gekennzeichnet, dass die Zwischenböden (48) scheibenartig ausgeführt und Zentrierbohrungen (28) zur Aufnahme der Dehnschrauben (27) vorgesehen sind, wodurch die Zwischenböden (48) in radialer Richtung zentriert und die verbundenen Hohlkörper (2) und Stege (22) unter der Kraft der Dehnschrauben (27) gleichmässig auf den Flächen (26) senkrecht abstützend anpressbar sind.

12. Flugkörper nach einem der Ansprüche 1 bis 11, dadurch gekennzeichnet, dass stirnseitig in den Hohlkörpern (2) Zentrierstücke (30) angeordnet sind, die über Bohrungen (31) einerseits durch die am Ende der Dehnschraube (27) befindliche Schaftführungsfläche (44) und andererseits durch eine in der Bodenplatte (7) eingelassene Buchse (29) in radialer Richtung gegenüber den Bodenstücken (6, 7) zentrierbar sind.

13. Flugkörper nach einem der Ansprüche 1 bis 12, dadurch gekennzeichnet, dass die Führung (11) als Gleitführung ausgebildet ist, bei der die äusseren Führungselemente (33) mit der Hülle (12) verbunden sind.

14. Flugkörper nach einem der Ansprüche 1 bis 13, dadurch gekennzeichnet, dass die inneren Führungsflächen (35) der Führung (11) von einem an jedem Hohlkörper (2) befindlichen und von dem Mantel (3) in Radialrichtung hervorragenden Fortsatz (34) gebildet werden.

15. Flugkörper nach einem der Ansprüche 1 bis 14, dadurch gekennzeichnet, dass beide an den Mantel (3) angrenzenden Seitenflächen (36) des Hohlprofils (2) als innere Führungsflächen (35) der Führung (11) ausgebildet sind.

16. Flugkörper nach einem der Ansprüche 1 bis 15, dadurch gekennzeichnet, dass die Nuten (14) innerhalb des Fortsatzes (34) zwischen den Führungsflächen (35) angeordnet sind.

17. Flugkörper nach einem der Ansprüche 1 bis 16, dadurch gekennzeichnet, dass in der Bodenplatte (7) in gleicher Weiterführung der Nuten (14) die Nuten (40) in eine in Umfangsrichtung verlaufende Nute (39) einmünden, wodurch über das in den Nuten (14, 39, 40) angeordnete Sprengmittel (15) die Hülle (12) gleichmässig teilbar ist.

18. Flugkörper nach einem der Ansprüche 1 bis 17, dadurch gekennzeichnet, dass die Hülle (12) nur einseitig in axialer Richtung fixiert ist.

19. Flugkörper nach einem der Ansprüche 1 bis 18, dadurch gekennzeichnet, dass die Hülle (12) an ihrem hinteren Ende auf der Mantelfläche (41) des Bodenstückes (7) über in radialer Richtung von aussen einschlag-, einsteck- oder eindrehbare Mittel (37) befestigt ist.

20. Flugkörper nach einem der Ansprüche 1 bis 19, dadurch gekennzeichnet, dass zur Befestigung der Beutel (18) an den zugewandten Seiten zweier benachbarter Stege (22) Ausnehmungen (42) vorgesehen sind.

## Claims

1. Missile for carrying a number of payloads (16), with a payload chamber (5) subdivided into individual chambers and secured by screws against supporting elements (1) in the direction of the missile axis (8) and surrounded by a disposable tubular sheath (12), means (18) being provided to enable the payload to be ejected, transversally to the axial direction of the missile at a certain preselectable point on the flight trajectory, characterized by the following features:
(a) the supporting elements (1) comprise at least three hollow bodies (2) interconnected in star-shaped configuration, positioned paraxially to the missile axis (8) and situated at equal distances in the radial direction from the missile axis (8),
(b) the hollow body (2) contains in each case prestressable means (4) for a tensile connection between a front (6) and a rear (7) baseplate (6, 7), resting against the outer end surfaces (9, 10) of the hollow bodies (2),
(c) the hollow bodies (2) are each movable in a paraxial direction by a guide (11), with the casing (12) connected to the baseplate (7), and are connected on the form-closed principle in the peripheral direction, as a result of which, in the zone of the payload chamber (5), the torsional stresses are transmissible via the sheath (12) and the mass inertia forces of the payload which oppose the longitudinal acceleration or longitudinal retardation of the missile (13) are separately transmissible via the hollow bodies (2),
(d) each hollow body (2) is provided with a plastically deformable outer casing (3) in each case possessing an external groove (14) serving to re-
ceive an explosive charge required for the division of the casing (12),
(e) for the ejection of the payload (16) bags (18) are provided which are inflatable with compressed gas and which are connected to a centrally situated pressure gas pipe (20) by connecting pipes (19) passing through directly at the respective connecting points (17) of two adjacent hollow bodies (2).

2. Missile in accordance with Claim 1, characterized by the fact that the hollow bodies (2) comprise self-contained triangular profiles (21) of which the casings (3) are situated parallel to the sleeve (12) and of which the lateral surfaces (36) are positioned in a direction radial to the missile axis (8).

3. Missile in accordance with Claims 1 and 2, characterized by the fact that the hollow bodies (2) and the pressure gas pipe (20) form a cohesive profile.

4. Missile in accordance with any one of Claims 1 to 3, characterized by the fact that the hollow bodies are made in one piece with, or are detachably connected with, stems (22) each of which is radial to the missile axis (8) and is connected to the pressure gas pipe (20).

5. Missile in accordance with any one of Claims 1 to 4, characterized by the fact that the separate hollow bodies (2) are connected to the respective ends of the stems (22) by an interlock connection (23).

6. Missile in accordance with any one of Claims 1 to 5, characterized by the fact that each end of the stems (22) divided by the hollow bodies (2) is provided, in bifurcated configuration, with a groove (46) directed radially outwards, while each separate hollow body (2) is provided with a spring (45) connectable with the groove (46).

7. Missile in accordance with any one of Claims 1 to 6, characterized by the fact that the connected hollow bodies (2) and stems (22) are insertable in the payload chamber (5) in a direction paraxial to the missile axis (8) and in one piece or in divided form.

8. Missile in accordance with any one of Claims 1 to 7, characterized by the fact that the retardation forces resulting from the payloads (16) and to be transmitted in the longitudinal direction are transmissible to the hollow bodies (2) and stems (22) by transmission means positioned perpendicularly to the missile axis (8).

9. Missile in accordance with any one of Claims 1 to 8, characterized by the fact that the intermediate bases (48) serving as transmission means (25) are provided at the connection points (24) between the hollow bodies (2) and stems (22) divided in a paraxial direction to the missile axis (8).

10. Missile in accordance with any one of Claims 1 to 9, characterized by the fact that the prestressed means (4) takes the form of an expansion screw (27), the shank (32) having one or more shank guide surfaces (44) between the ends (47).

11. Missile in accordance with any one of Claims 1 to 10, characterized by the fact that the intermediate bases (48) are of disc-shaped construction and that centering bores (28) are provided to receive the expansion screws (27), as a result of which the intermediate bases (48) are centred in the radial direction and the connected hollow bodies (2) and stems (22), under the force of the expansion screws (27), can be pressed onto the surfaces (26) so that they are evently supported thereon in the vertical direction.

12. Missile in accordance with any one of Claims 1 to 11, characterized by the fact that centering pieces (30) are provided in the ends of the hollow bodies (2) and, via bores (31), can be centered in the radial direction in relation to the base pieces (6, 7) on the one hand by the shank guide surface (44) provided at the end of the expansion screw (27) and on the other hand by a bushing (29) inserted in the base plate (7).

13. Missile in accordance with any one of Claims 1 to 12, characterized by the fact that the guide (11) is constructed as a sliding guide of which the outer guide elements (33) are connected with the sheath (12).

14. Missile in accordance with any one of Claims 1 to 13, characterized by the fact that the inner guide surfaces (35) of the guide (11) are formed by an extension (34) situated on each hollow body (2) and projecting in the radial direction from the casing (3).

15. Missile in accordance with any one of Claims 1 to 14, characterized by the fact that both lateral surfaces (36) of the hollow body (2) which are adjacent to the casing (3) are constructed as inner guide surfaces (35) of the guide (11).

16. Missile in accordance with any one of -Claims 1 to 15, characterized by the fact that the grooves (14) are positioned inside the extension (34) between the guide surfaces (35).

17. Missile in accordance with any one of Claims 1 to 16, characterized by the fact that in the base plate (7), as an equal extension of the grooves (14), the grooves (40) lead into a groove (39) taking a peripheral direction, whereby the sheath (12) is evenly divisible by the explosive means (15) provided in the grooves (14, 39, 40).

18. Missile in accordance with any one of Claims 1 to 17, characterized by the fact that the sheath (12) is only secured in the axial direction on one side.

19. Missile in accordance with any one of Claims 1 to 18, characterized by the fact that the sheath (12), at its rear end, is affixed to the casing surface (41) of the base piece (7) by means (37) which can be knocked in, plugged in or screwed in from the outside.

20. Missile in accordance with any one of Claims 1 to 19, characterized by the fact that recesses (42) are provided as a means of securing the bags (18) in the mutually facing sides of two adjacent stems (22).

## Revendications

1. Missile destiné au transport d'une pluralité de charges utiles (16) comportant un compartiment de charges utiles (5) subdivisé en chambres individuelles, vissé contre des éléments d'appui (1) dans la direction de l'axe (8) du missile, qu'entoure une enveloppe tubulaire amovible (12) et dans lequel sont prévus des moyens (18) pour éjecter la charge utile en un point prédétermina- ble de la trajectoire, transversalement par rapport à la direction de l'axe du missile, présentant les caractéristiques suivantes:
a) les éléments d'appui (1) comprennent au moins trois corps, creux (2) reliés entre eux en étoile et disposés parallèlement à l'axe (8) du missile, qui sont situés chacun à une même distance de l'axe (8) du missible en direction radiale,
b) des moyens (4) pouvant être précontraints, pour une liaison de traction entre une plaque de fond antérieure (6) et une plaque de fond postérieure (7) s'appuyant sur les faces frontales extérieures (9, 10) des corps creux (2), sont placés à l'intérieur des corps creux (2),
c) les corps creux (2) sont reliés chacun par un guide (11) à l'enveloppe (12) raccordée à la plaque de fond (7) en étant mobiles dans une direction parallèle à l'axe et reliés par concordance de forme en direction axiale, de sorte que, dans la zone du compartiment de charge utile (5), les efforts de torsion et les forces d'inertie dirigées en sens opposé à l'accélération longitudinale ou à la décélération longitudinale du missile (13) peuvent être transmis séparément, les premiers par l'intermédiaire de l'enveloppe (12) et les secondes par l'intermédiaire des corps creux (2),
d) chaque corps creux (2) comporte une gaine extérieure (3) plastiquement déformable, dans laquelle est pratiquée extérieurement une rainure (14) pour recevoir un explosif (15) nécessaire pour la division de l'enveloppe (12),
e) pour éjecter la charge utile (16), on prévoit des poches (18) pouvant être gonflées avec du gaz comprimé, qui sont raccordées à une conduite de gaz comprimé (20) centrale par l'intermédiaire de conduites de liaison (19) passant directement par les points de jonction (17) de deux corps creux (2) voisins.

2. Missile selon la revendication 1, caractérisé en ce que les corps creux (2) sont constitués par des profilés triangulaires (21) fermés en soi, dont la gaine (3) est disposée parallèlement à l'enveloppe (12) et dont les faces latérales (36) sont disposées dans une direction dirigée radialement par rapport à l'axe (8) du missile.

3. Missile selon l'une des revendications 1 et 2, caractérisé en ce que les corps creux (2) et la conduite de gaz comprimé (20) constituent un profilé continu.

4. Missile selon l'une des revendications 1 à 3, caractérisé en ce que les corps creux (2) sont reliés d'un seul tenant ou de façon amovible avec des nervures (22) raccordées à la conduite de gaz comprimé (20), s'étendant radialement par rapport à l'axe (8) du missile.

5. Missile selon l'une des revendications 1 à 4, caractérisé en ce que les corps creux séparés (2) sont raccordés aux extrémités respectives des nervures (22) par une liaison par concordance de forme (23).

6. Missile selon l'une des revendications 1 à 5, caractérisé en ce que chaque extrémité des nervures (22) divisées par les corps creux (2) comporte en forme de fourche une rainure (46) dirigée radialement vers l'extérieur et chaque corps creux séparé (2) comporte une clavette (45) pouvant être assemblée avec la rainure (46).

7. Missile selon l'une des revendications 1 à 6, caractérisé en ce que les corps creux (2) et les nervures (22) en liaison peuvent être introduits en bloc ou séparément dans le compartiment de charges utiles (5) dans une direction parallèle à l'axe (8) du missile.

8. Missile selon l'une des revendications 1 à 7, caractérisé en ce que les forces de décélération à transmettre en direction longitudinale, résultant des charges utiles (16), peuvent être transmises par des moyens de transmission (25) disposés orthogonalement à l'axe (8) du missile aux corps creux (2) et aux nervures (22).

9. Missile selon l'une des revendications 1 à 8, caractérisé en ce qu'il es prévu comme moyens de transmission (25), aux points de liaison (24), des fonds intermédiaires (48), entre les corps creux (2) et les nervures (22) divisés dans une direction parallèle à l'axe (8) du missile.

10. Missile selon l'une des revendications 1 à 9, caractérisé en ce que le moyen précontraint (4) est réalisé sous la forme d'une vis extensible (27), la tige (32) comportant entre les extrémités (47) une ou plusieurs surfaces de guidage de tige (44).

11. Missile selon l'une des revendications 1 à 10, caractérisé en ce que les corps intermédiaires (48) sont réalisés sous la forme de disques et en ce que des alésages de centrage (28) sont prévus pour recevoir les vis extensibles (27), de sorte que les corps intermédiaires (48) peuvent être appuyés en étant centrés en direction radiale, et les corps creux (2) et les nervures (22) liés sous l'action des vis extensibles (27), perpendiculairement et uniformément sur les surfaces (26).

12. Missile selon l'une des revendications 1 à 11, caractérisé en ce que des pièces de centrage (30) sont placées frontalement dans les corps creux (2), lesquelles peuvent être centrées, par l'intermédiaire d'alésages (31) d'une part par la surface de guidage de tige (44) se trouvant à l'extrémité de la vis extensible (27) et, d'autre part, par une douille (29) encastrée dans la plaque de fond (7), en direction radiale par rapport aux plaques de fond (6, 7).

13. Missile selon l'une des revendications 1 à 12, caractérisé en ce que le guide (11) est réalisé sous la forme d'une glissière dans laquelle les éléments de guidage extérieurs (33) sont reliés à l'enveloppe (12).

14. Missile selon l'une des revendications 1 à 13, caractérisé en ce que les surfaces de guidage intérieures (35) du guide (11) sont formées par un appendice (34) se trouvant sur chaque corps creux (2) et faisant saillie en direction radiale de la gaine (3).

15. Missile selon l'une des revendications 1 à 14, caractérisé en ce que les deux faces latérales (36) du profilé creux (2) contigües à la gaine (3) sont réalisées sous la forme de surfaces de guidage intérieures (35) du guide (11).

16. Missile selon l'une des revendications 1 à 15, caractérisé en ce que les rainures (14) se trouvent à l'intérieur de l'appendice (34) entre les surfaces de guidage (35).

17. Missile selon l'une des revendications 1 à 16, caractérisé en ce que, dans la plaque de fond (7), dans un même prolongement des rainures (14), les rainures (40) débouchent dans une rainure (39) s'étendant en direction périphérique, de sorte que l'enveloppe (12) peut être divisée uniformément au moyen de l'explosif (15) placé dans les rainures (14, 39, 40).

18. Missile selon l'une des revendications 1 à 17, caractérisé en ce que l'enveloppe (12) n'est fixée en direction axiale que.d'un côté.

19. Missile selon l'une des revendications 1 à 18, caractérisé en ce que l'enveloppe (12) estfixée à son extrémité postérieure sur la surface périphérique (41) de la plaque de fond (7) par des moyens (37) pouvant être enfoncés, enfichés ou insérés en tournant en direction radiale de l'extérieur.

20. Missile selon l'une des revendications 1 à 19, caractérisé en ce que des évidements (42) sont prévus pour fixer les proches (18) aux faces en regard de deux nervures (22) voisines.
